# DEMANDE DE BREVET EUROPEEN

(11) **EP 4 269 900 A1**
(43) Date de publication de la demande: **01.11.2023**
(21) Numéro de dépôt: 22170656.7
(22) Date de dépôt: 28.04.2022
(51) Int. Cl.: F24F 13/06, F24F 13/068, F24F 13/072

(54) **CONDUIT DIFFUSEUR POUR DIFFUSER DE L'AIR CONDITIONNÉ**

(71) Demandeur: AIR'TECHNOLOGIES, 02540 Dhuys et Morin en Brie (FR)
(72) Inventeur: BOULANGER, Ludovic, 02540 Dhuys et Morin en Brie (FR); VEDY, Guillaume, 02540 Dhuys et Morin en Brie (FR)
(74) Mandataire: Sayettat, Julien Christian

(57) **Abrégé**

L'invention concerne un conduit diffuseur présentant un corps (1) sur une périphérie duquel une pluralité d'orifices (2a, 2b) de diffusion d'air sont formés, comprenant deux parois rigides horizontales supérieure (4) et inférieure (5) reliées entre elles par deux parois rigides latérales (6, 6'), au moins une paroi latérale (6, 6') s'étendant suivant une pente continue entre les parois supérieure (4) et inférieure (5) dudit corps, de manière à former un angle de soufflage (a ; a') compris entre 1° et 150°.

## Description

L'invention concerne un conduit diffuseur destiné à être connecté à une unité de conditionnement d'air pour diffuser de l'air fourni par ladite unité dans une zone d'utilisation, un système de diffusion d'air comprenant une telle unité de conditionnement et une canalisation comprenant au moins un tel conduit diffuseur, ainsi qu'un procédé de fabrication d'un tel conduit diffuseur.

Elle s'applique en particulier aux systèmes agencés pour diffuser un air traité, notamment chauffé, refroidi et/ou purifié, dans une pièce d'un bâtiment, notamment industriel, ou éventuellement tertiaire. De tels systèmes peuvent être utilisés dans des usines ou des hangars, afin d'épurer l'air ambiant des impuretés dégagées par les activités industrielles, par exemple de la poussière et/ou tout type de particule potentiellement nocive pour la santé humaine.

On connait des systèmes dont la canalisation de diffusion d'air comprend au moins un conduit diffuseur agencé pour diffuser de l'air conditionné fourni par une unité adaptée dans la zone d'utilisation, ainsi qu'au moins un conduit de transfert auquel ledit conduit diffuseur est connecté, ledit conduit de transfert étant agencé pour mettre en communication fluidique ledit conduit diffuseur avec ladite unité.

Par exemple, les documents EP-2 224 183 et WO-93/15366 décrivent des conduits diffuseurs qui présentent une paroi périphérique sur laquelle une pluralité d'orifices de diffusion d'air sont formés, une extrémité amont destinée à être alimentée en flux d'air conditionné provenant d'une unité et une extrémité aval opposée à ladite extrémité amont dans le sens dudit flux d'air.

Les orifices de diffusion d'air sont agencés, notamment par leurs dimensions et/ou leur disposition sur le conduit, pour délivrer un flux d'air de vélocité haute, de manière à générer de forts micro-tourbillons, ce qui induit une dépression importante à proximité desdits orifices, et permet ainsi l'aspiration d'air extérieur par induction, afin d'assurer un renouvellement de l'air ambiant présent dans la zone d'utilisation par mélange de l'air extérieur aspiré avec le flux d'air conditionné sortant desdits orifices.

Le document US-5 054 379 prévoit en outre un conduit diffuseur comprenant deux parois rigides horizontales supérieure et inférieure reliées entre elles par deux parois rigides latérales, lesdites parois latérales présentant chacune une portion supérieure verticale et une portion inférieure oblique.

En particulier, ce document prévoit d'équiper la paroi inférieure et les portions latérales obliques d'orifices de diffusion d'air, ce qui permet au conduit de diffuser de l'air avec une portée angulaire élargie, et s'avère particulièrement avantageux pour les zones de diffusion de grande dimension.

L'invention vise à perfectionner l'art antérieur en proposant un conduit diffuseur agencé pour diffuser de l'air conditionné dans des zones de dimensions variables, notamment en étant modulable pour pouvoir être adapté facilement à plusieurs zones de diffusion.

A cet effet, selon un premier aspect, l'invention propose un conduit diffuseur destiné à être connecté à une unité de conditionnement d'air pour diffuser de l'air fourni par ladite unité dans une zone d'utilisation, ledit conduit présentant un corps sur une périphérie duquel une pluralité d'orifices de diffusion d'air sont formés, ledit corps présentant une extrémité amont destinée à être alimentée en flux d'air conditionné provenant de ladite unité et une extrémité aval opposée à ladite extrémité amont dans le sens dudit flux d'air, ledit corps comprenant deux parois rigides horizontales supérieure et inférieure reliées entre elles par deux parois rigides latérales, au moins une paroi latérale s'étendant suivant une pente continue entre les parois supérieure et inférieure dudit corps, de manière à former un angle de soufflage (a ; a') compris entre 1° et 150°, ledit angle étant mesuré dans un plan de coupe transversal entre un plan inférieur contenant ladite paroi latérale et un plan horizontal supérieur parallèle aux parois supérieure et inférieure du corps.

Selon un deuxième aspect, l'invention propose un système de diffusion d'air comprenant une unité de conditionnement d'air et une canalisation en communication fluidique avec ladite unité pour distribuer l'air conditionné de ladite unité dans une zone d'utilisation, ladite canalisation comprenant au moins un tel conduit diffuseur, ainsi qu'au moins un conduit de transfert à laquelle l'extrémité amont dudit conduit diffuseur est connectée, ledit conduit de transfert étant agencé pour mettre en communication fluidique ledit conduit diffuseur avec ladite unité.

Selon un troisième aspect, l'invention propose un procédé de fabrication d'un tel conduit diffuseur, ledit procédé prévoyant de former le corps dudit conduit à partir de quatre parois rigides formant chacune une paroi latérale, supérieure ou inférieure du corps dudit conduit, ledit procédé prévoyant de former le corps de sorte qu'au moins une paroi latérale s'étende suivant une pente continue entre des parois horizontales supérieure et inférieure dudit corps, ladite paroi latérale formant, dans un plan de coupe transversal dudit corps, un angle de soufflage (a ; a') qui est déterminé à partir de la formule suivante, pour un débit d'air diffusé par ledit conduit supérieur ou égal à 1 m³/h : $90 - DEGRES \left(ATAN\left(\left(A-2\right)/B\right)\right)$ dans laquelle A correspond à la hauteur totale de la zone d'utilisation (en m), et B correspond à la portée de soufflage d'air diffusé par ledit conduit (en m) ; l'angle (a ; a') étant mesuré entre un plan inférieur contenant ladite paroi latérale et un plan horizontal supérieur parallèle aux parois inférieure et supérieure du corps.

D'autres particularités et avantages de l'invention apparaîtront dans la description qui suit, faite en référence aux figures annexées, dans lesquelles :
- les figures 1a, 1b et 1c représentent, en perspective suivant différentes vues, un conduit diffuseur selon un mode de réalisation de l'invention, respectivement à l'état assemblé (figures 1a, 1b) et à l'état éclaté (figure 1c) ;
- les figures 2a, 2b, 2c et 2d représentent chacune des zones de diffusion de différentes dimensions, chacune étant équipée d'au moins un conduit diffuseur de géométrie adaptée à ses dimensions.

En relation avec ces figures, on décrit ci-dessous un conduit diffuseur destiné à être connecté à une unité de conditionnement d'air pour diffuser de l'air fourni par ladite unité dans une zone d'utilisation 3.

Le conduit diffuseur comprend un corps 1 en matériau rigide, notamment métallique, qui présente une périphérie sur laquelle une pluralité d'orifices 2a, 2b de diffusion d'air sont formés, une extrémité amont destinée à être alimentée en flux d'air conditionné provenant de l'unité de conditionnement, et une extrémité aval opposée à ladite extrémité amont dans le sens dudit flux d'air. En particulier, le corps 1 peut présenter une dimension transversale maximale comprise entre 200 et 2 000 mm.

Le conduit diffuseur peut notamment être utilisé dans un système de diffusion d'air comprenant une unité de conditionnement et une canalisation comprenant au moins un tel conduit diffuseur, ladite canalisation étant en communication fluidique avec ladite unité pour distribuer l'air conditionné de ladite unité dans la zone d'utilisation au moyen du(des)dit(s) conduit(s) diffuseur(s).

En particulier, la canalisation du système de distribution peut comprendre au moins un conduit de transfert à laquelle l'extrémité amont du conduit diffuseur est connectée, ledit conduit de transfert étant agencé pour mettre en communication fluidique ledit conduit diffuseur avec l'unité de conditionnement d'air.

De façon connue, le système peut être monté en partie haute d'une zone d'utilisation 3, notamment sur le plafond 3a d'une pièce, comme représenté sur les figures 2a à 2d, et peut comprendre une canalisation qui présente des agencements variés, selon la configuration de ladite pièce, la position de l'unité de conditionnement et/ou les besoins en termes de ventilation pour ladite pièce.

Ainsi, la canalisation peut comprendre par exemple :
- plusieurs conduits diffuseurs montés en série, éventuellement avec interposition d'un conduit de transfert entre deux conduits diffuseurs adjacents ; et/ou
- des conduits diffuseurs montés en parallèle (comme représenté sur la figure 2d), dont les extrémités amont respectives sont toutes connectées à un même conduit de transfert s'étendant perpendiculairement à la direction longitudinale de chacun desdits conduits diffuseurs.

Pour ce faire, le corps 1 peut comprendre des moyens de fixation à un plafond 3a, lesdits moyens pouvant notamment être associés sur une partie supérieure de sa périphérie.

Dans la description, les termes de positionnement dans l'espace, notamment les termes « supérieur » et « inférieur », sont choisis par rapport à la disposition du conduit diffuseur tel que représenté sur les figures, pour des dispositions respectivement en haut et en bas sur lesdites figures. Par ailleurs, les termes « longitudinal » et « transversal » sont pris en référence à la dimension maximale du corps 1 du conduit diffuseur, et se rapportent à une direction respectivement parallèle et perpendiculaire à cette dimension maximale.

Le corps 1 comprend deux parois rigides horizontales supérieure 4 et inférieure 5 reliées entre elles par deux parois rigides latérales 6, 6'. Les parois 4, 5, 6, 6' sont formées chacune à partir d'une plaque en matériau métallique, par exemple à base d'acier, notamment de l'acier galvanisé, d'inox ou d'aluminium.

En particulier, la paroi supérieure 4 peut être équipée de moyens tels que décrits précédemment, pour assurer la fixation du conduit à un plafond 3a.

Au moins une paroi latérale 6, 6' comprend au moins deux rangées d'orifices de diffusion 2a, 2b qui s'étendent longitudinalement au moins sur une partie inférieure de ladite paroi latérale, afin de permettre la diffusion d'un flux d'air conditionné vers le bas de la zone d'utilisation, notamment lorsque ledit conduit diffuseur est monté sur le plafond d'une pièce.

De façon avantageuse, chaque paroi latérale 6, 6' comprend deux rangées d'orifices de diffusion 2a, 2b.

Le conduit diffuseur peut également comprendre au moins deux réseaux d'orifices de diffusion d'air 2a, 2b de dimensions différentes, dont l'agencement sur ledit conduit est adapté selon les besoins en termes de distribution d'air conditionné.

Sur les figures, une paroi latérale 6' est représentée avec deux rangées supérieures 7a et deux rangées inférieures 7b d'orifices de diffusion 2a de petite dimension, ainsi qu'une rangée centrale 8 d'orifices de diffusion 2b de dimension plus importante.

Par ailleurs, la paroi supérieure 4 comprend deux rangées 7c d'orifices de diffusion 2a de petite dimension, qui s'étendent le long d'un de ses bords longitudinaux.

Dans le mode de réalisation représenté, les parois 4, 5, 6, 6' sont formées de plaques indépendantes, associées entre elles par vissage le long de leurs bords longitudinaux adjacents. Pour ce faire, comme représenté sur la figure 1c, chaque paroi latérale 6, 6' comprend deux rangées 9 d'orifices de fixation qui s'étendent chacune sur toute la longueur de leur bord longitudinal respectivement supérieur et inférieur.

De même, les parois supérieure 4 et inférieure 5 présentent chacune deux replis 10 formés par emboutissage sur chacun de leurs bords longitudinaux, de manière à s'étendre respectivement vers le bas et vers le haut, et dans le même plan sagittal que le bord supérieur ou inférieur de la paroi latérale 6, 6' adjacente, lesdits replis étant pourvus chacun d'une rangée complémentaire 11 d'orifices de fixation s'étendant sur toute leur longueur.

Ainsi, les parois 4, 5, 6, 6' peuvent être assemblées en disposant en contact transversal les replis 10 des parois horizontales 4, 5 avec les bords longitudinaux adjacents des parois latérales 6, 6', de manière à aligner transversalement les orifices de fixation des rangées 9, 11, afin de pouvoir fixer lesdites parois par vissage dans lesdits orifices alignés.

En outre, au moins une paroi 4, 5, 6, 6' comprend une rangée d'orifices 12 formée sur son bord extrême amont et/ou aval, afin de permettre la fixation du conduit à l'unité de conditionnement, directement ou par l'intermédiaire d'un conduit de transfert tel que décrit précédemment, et/ou à l'extrémité amont d'un autre conduit diffuseur.

Sur les figures, chaque paroi 4, 5, 6, 6' présente un repli 13 formé par emboutissage sur chacun de ses bords extrêmes, de manière à s'étendre transversalement vers l'extérieur du conduit, chaque repli 13 étant pourvu d'une rangée d'orifices 12 de fixation qui s'étend tout le long de sa dimension maximale.

En particulier, le conduit comprend huit pièces 14 de raccord angulaire qui sont chacune fixée à l'intersection entre deux replis extrêmes 13 adjacents après assemblage du corps 1, afin de dissimuler les extrémités saillantes qui subsistent auxdites intersections.

Suivant une variante non représentée, le corps 1 peut être fabriqué à partir d'une unique feuille rectangulaire de matériau métallique, notamment choisi parmi les matériaux décrits précédemment, et dans laquelle les parois 4, 5, 6, 6' sont formées par :
- pliages transversaux successifs de ladite feuille, notamment au moyen d'une machine de type « ligne à gaine rectangulaire compacte », telle que par exemple la machine LGC1500 de la société Jouanel^{®} ;
- jonction des bords libres transversaux de ladite feuille, notamment par sertissage au moyen d'une machine adaptée ;
- éventuellement, raidissage trapézoïdal du conduit ainsi obtenu.

Au moins une paroi latérale 6, 6' s'étend suivant une pente continue entre les parois supérieure 4 et inférieure 5, de manière à former un angle de soufflage a, a' compris entre 1° et 150°, et notamment compris entre 35° et 135°, ledit angle étant mesuré dans un plan de coupe transversal du conduit et entre un plan inférieur PL, PL' contenant ladite paroi latérale et un plan horizontal supérieur P parallèle auxdites parois supérieure et inférieure.

Sur les figures, le plan horizontal P considéré contient la paroi supérieure 4, et l'angle a, a' est mesuré à l'intersection entre ce plan P et la portion inférieure du plan latéral PL, PL' qui s'étend sous ledit plan P.

Cet agencement permet d'orienter de façon efficace la(les) paroi(s) 6, 6' de soufflage latéral vers une(des) parties(s) latérale(s) 3b de la zone d'utilisation 3, afin de garantir une meilleure ventilation globale dans ladite zone. En particulier, l'angle de soufflage a, a' est choisi selon au moins une dimension H, L de la zone d'utilisation 3, afin de pouvoir adapter le conduit à ladite zone.

De façon avantageuse, chacune des parois latérales 6, 6' s'étend suivant une pente continue entre les parois supérieure 4 et inférieure, en définissant chacune un angle de soufflage a, a' tel que décrit précédemment.

Sur les figures 1a, 1b, 1c, 2a, 2b et 2c, le conduit diffuseur présente deux parois latérales 6, 6' continues dont les angles de soufflage a, a' respectifs sont identiques, ce qui le rend adapté pour être disposé dans une partie médiane du plafond 3a d'une pièce 3, et notamment le long d'un plan sagittal médian de ladite pièce.

Sur la figure 2d, la pièce 3 est équipée d'un conduit central 1a avec des parois latérales 6, 6' orientées suivant des angles de soufflage a, a' identiques, ainsi que de deux conduits latéraux 1b dont les parois latérales 6, 6' respectives présentent des angles de soufflage a, a' différents, avec notamment un angle de soufflage intérieur sensiblement droit et un angle de soufflage extérieur aigu.

En particulier, les conduits latéraux 1b présentent des angles de soufflage respectivement intérieurs et extérieurs qui sont égaux entre eux, ce qui confère à la canalisation représentée sur la figure 2d un agencement symétrique par rapport à un plan sagittal médian S de la pièce 3.

On décrit à présent un procédé de fabrication d'un conduit diffuseur selon l'invention.

Le procédé prévoit de former le corps 1 du conduit avec quatre parois rigides 4, 5, 6, 6' formant chacune une paroi latérale 6, 6', supérieure 4 ou inférieure 5 dudit corps.

Pour ce faire, les parois 4, 5, 6, 6' peuvent être fabriquées chacune par découpage dans une feuille de matériau métallique adaptée, puis usinage, notamment par emboutissage, afin d'y former le(s) réseau(x) d'orifice(s) de diffusion 7a, 7b, 7c, 8 et les orifices 9, 11, 12 de fixation nécessaires.

Ensuite, comme représenté sur les figures 1a à 1c, les parois 4, 5, 6, 6' sont assemblées au moyen de leurs orifices 9, 11 de fixation longitudinale pour former le corps 1.

En variante, le corps 1 peut être formé à partir d'une unique feuille de matériau métallique au moyen de machines telles que décrites précédemment, qui comprennent des moyens techniques adaptés pour pouvoir réaliser successivement les étapes suivantes :
- découper, dans une bande de matériau adapté, une feuille destinée à former le corps 1 du conduit, en sélectionnant les dimensions désirées pour ladite feuille au moyen de la console de commande de la machine de mise en forme du corps 1;
- usiner ladite feuille, notamment par emboutissage, afin d'y former le(s) réseau(x) d'orifice(s) de diffusion 7a, 7b, 7c, 8 ;
- plier transversalement ladite feuille pour y former les quatre parois 4, 5, 6, 6' ;
- joindre les bords transversaux libres de ladite feuille, notamment par sertissage, pour obtenir le corps 1.

En particulier, ce procédé est effectué de manière à obtenir un conduit dont au moins une paroi latérale 6, 6' s'étend de façon continue entre les parois supérieure 4 et inférieure 5, en formant un angle de soufflage a, a' tel que décrit précédemment.

Cet angle de soufflage a, a' dépend notamment des dimensions H, L de la zone d'utilisation 3 où doit être installé le conduit, et est déterminé à partir de la formule suivante, pour un débit d'air diffusé par ledit conduit supérieur ou égal à 1 m³/h : $90 - DEGRES \left(ATAN\left(\left(A-2\right)/B\right)\right)$ dans laquelle :
- A correspond à la hauteur totale H de la zone d'utilisation 3 (en m), à laquelle ledit conduit doit être installé ;
- B correspond à la portée de soufflage d'air diffusé par ledit conduit (en m), ladite portée étant liée à la dimension transversale L de la zone d'utilisation 3 dudit conduit.

Dans cette formule, les termes DEGRES et ATAN sont des fonctions couramment utilisées dans des logiciels ou des applications de tabulation, tels que par exemple l'application Excel de la société Microsoft, et permettre respectivement de :
- convertir en degrés une valeur d'angle exprimée en radians ; et
- renvoyer l'arctangente d'un nombre déterminé, en fournissant un résultat en radians compris entre -π/2 et π/2.

Comme représenté sur les figures 2a à 2d, la valeur de l'angle a, a' varie en fonction de la hauteur H de la pièce 3 d'installation du conduit, qui est supérieure ou égale à 2 mètres, et dans une plage de valeurs en degrés comprise entre 1° et 150°, et de préférence entre 35° et 135°. En particulier, plus la hauteur H de la pièce 3 est importante, plus la valeur de l'angle a, a' diminue.

## Revendications

1. Conduit diffuseur destiné à être connecté à une unité de conditionnement d'air pour diffuser de l'air fourni par ladite unité dans une zone d'utilisation (3), ledit conduit présentant un corps (1) sur une périphérie duquel une pluralité d'orifices (2a, 2b) de diffusion d'air sont formés, ledit corps présentant une extrémité amont destinée à être alimentée en flux d'air conditionné provenant de ladite unité et une extrémité aval opposée à ladite extrémité amont dans le sens dudit flux d'air, ledit corps comprenant deux parois rigides horizontales supérieure (4) et inférieure (5) reliées entre elles par deux parois rigides latérales (6, 6'), ledit conduit diffuseur étant **caractérisé en ce qu'**au moins une paroi latérale (6, 6') s'étend suivant une pente continue entre les parois supérieure (4) et inférieure (5) dudit corps, de manière à former un angle de soufflage (a ; a') compris entre 1° et 150°, ledit angle étant mesuré dans un plan de coupe transversal entre un plan inférieur (PL, PL') contenant ladite paroi latérale et un plan horizontal supérieur (P) parallèle aux parois supérieure (4) et inférieure (5) du corps (1).

2. Conduit diffuseur selon la revendication 1, **caractérisé en ce que** l'angle de soufflage (a ; a') est compris entre 35° et 135°.

3. Conduit diffuseur selon l'une des revendications 1 ou 2, **caractérisé en ce que** chacune des parois latérales (6, 6') s'étend suivant une pente continue entre les parois supérieure (4) et inférieure (5) du corps (1), en formant chacune dans un plan de coupe transversal un angle (a ; a') compris entre 1° et 150°, ledit angle étant mesuré entre un plan inférieur (PL, PL') contenant la paroi latérale (6, 6') correspondante et un plan horizontal supérieur (P) parallèle aux parois supérieure (4) et inférieure (5) du corps (1).

4. Conduit diffuseur selon la revendication 3, **caractérisé en ce que** les angles de soufflage (a ; a') respectifs des parois latérales (6, 6') sont identiques.

5. Conduit diffuseur selon la revendication 3, **caractérisé en ce que** les angles de soufflage (a ; a') respectifs des parois latérales (6, 6') sont différents.

6. Conduit diffuseur selon l'une quelconque des revendications 1 à 5, **caractérisé en ce qu'**au moins une paroi latérale (6, 6') comprend au moins deux rangées (7a, 7b, 8) d'orifices de diffusion (2a, 2b) qui s'étendent longitudinalement au moins sur une partie inférieure de ladite paroi latérale.

7. Conduit diffuseur selon l'une quelconque des revendications 1 à 6, **caractérisé en ce qu'**il comprend au moins deux réseaux (7a, 7b, 7c, 8) d'orifices de diffusion (2a, 2b) de dimensions différentes.

8. Conduit diffuseur selon l'une quelconque des revendications 1 à 7, **caractérisé en ce que** les parois (4, 5, 6, 6') sont chacune formée à partir d'une plaque en matériau métallique.

9. Conduit diffuseur selon l'une quelconque des revendications 1 à 8, **caractérisé en ce que** les parois (4, 5, 6, 6') sont associées le long de leurs bords longitudinaux adjacents.

10. Conduit diffuseur selon l'une quelconque des revendications 1 à 9, **caractérisé en ce qu'**au moins une paroi (4, 5, 6, 6') comprend une rangée d'orifices (12) formée sur son bord extrême amont et/ou aval, afin de permettre la fixation dudit conduit à l'unité de conditionnement et/ou à l'extrémité amont d'un autre conduit diffuseur.

11. Système de diffusion d'air comprenant une unité de conditionnement d'air et une canalisation en communication fluidique avec ladite unité pour distribuer l'air conditionné de ladite unité dans une zone d'utilisation, ladite canalisation comprenant au moins un conduit diffuseur (1a, 1b, 1c) selon l'une quelconque des revendications 1 à 10, ainsi qu'au moins un conduit de transfert à laquelle l'extrémité amont dudit conduit diffuseur est connectée, ledit conduit de transfert étant agencé pour mettre en communication fluidique ledit conduit diffuseur avec ladite unité.

12. Procédé de fabrication d'un conduit diffuseur selon l'une quelconque des revendications 1 à 0, ledit procédé prévoyant de former le corps (1) dudit conduit à partir de quatre parois rigides (4, 5, 6, 6') formant chacune une paroi latérale (6, 6'), supérieure (4) ou inférieure (5) dudit corps, ledit procédé étant **caractérisé en ce qu'**il prévoit de former le corps (1) de sorte qu'au moins une paroi latérale (6, 6') s'étende suivant une pente continue entre les parois horizontales supérieure (4) et inférieure (5) dudit corps, ladite paroi latérale formant, dans un plan de coupe transversal dudit corps, un angle de soufflage (a ; a') qui est déterminé à partir de la formule suivante, pour un débit d'air diffusé par ledit conduit supérieur ou égal à 1 m³/h :
90-DEGRES(ATAN((A-2)/B)) ; dans laquelle A correspond à la hauteur totale de la zone d'utilisation (en m), et B correspond à la portée de soufflage d'air diffusé par ledit conduit (en m) ; l'angle (a ; a') étant mesuré entre un plan inférieur (PL, PL') contenant ladite paroi latérale et un plan horizontal supérieur (P) parallèle aux parois inférieure (5) et supérieure (4) du corps (1).
